# EUROPÄISCHE PATENTSCHRIFT

(11) **EP 0 479 087 B1**
(45) Veröffentlichungstag und Bekanntmachung des Hinweises auf die Patenterteilung: **20.12.1995**
(21) Anmeldenummer: 91116145.3
(22) Anmeldetag: 23.09.1991
(51) Int. Cl.: H01J 61/36

(54) **Hochdruckentladungslampe**
High pressure discharge lamp
Lampe à décharge à haute pression

(30) Priorität: 02.10.1990 DE 9013735 U
(43) Veröffentlichungstag der Anmeldung: 08.04.1992
(73) Patentinhaber: Patent-Treuhand-Gesellschaft für elektrische Glühlampen mbH, 81543 München (DE)
(72) Erfinder: Dixon, Angus, W-1000 Berlin 33 (DE); Gölling, Hans-Werner, W-1000 Berlin 12 (DE); Begemann, Jürgen, W-8000 München 83 (DE); Dierks, Jörn, W-8916 Penzing (DE)

(56) Entgegenhaltungen:
- DE-A- 1 489 616
- GB-A- 682 376
- GB-A- 685 227
- GB-A- 1 231 141
- US-A- 4 959 587

## Beschreibung

Die Erfindung betrifft eine Hochdruckentladungslampe gemäß dem Oberbegriff des Anspruches 1 oder dem Oberbegriff des Anspruches 2.

Insbesondere handelt es sich bei derartigen Hochdruckentladungslampen um Metallhalogenid-Entladungslampen und um Xenon- sowie Quecksilberdampfhöchstdruckentladungslampen. Diese Lampen können z. B. bei Film- und Fernsehaufnahmen und zur Bühnenbeleuchtung verwendet werden. Die Metallhalogenid-Entladungslampen z. B. besitzen relativ lange Kolbenhälse, die an den eigentlichen Entladungsraum angeschmolzen sind. Die relativ langen Kolbenhälse ermöglichen es, die Dichtungsfolien für die Elektrodenschäfte möglichst weit entfernt vom Entladungsbogen zu plazieren, um Abdichtungsprobleme an den Dichtungsfolien, verursacht durch die Wärme des Entladungsbogens, zu vermeiden. Während des Einschmelzvorgangs der Dichtungsfolien und der Elektrodenschäfte darf das Quarzglas des Kolbenhalses den Elektrodenschaft nicht berühren, weil anderenfalls durch die stark unterschiedlichen thermischen Ausdehnungskoeffizienten von Quarzglas und Wolframelektrodenschaft beim Abkühlen erhebliche mechanische Spannungen auftreten, die zu Rissen oder Sprüngen im Quarzglas und damit zum vorzeitigen Ausfall der Lampe führen können.

Aus der US-PS 3 742 283 ist bekannt, die Elektrodenschäfte im Bereich der Quetschung mit konzentrischen Röhren aus Cermet, einer Schmelzverbindung aus pulverförmigen Metall und Quarzglas, zu umgeben, um die mechanische Spannung im Bereich der Quetschung klein zu halten. Der thermische Ausdehnungskoeffizient dieses Cermets liegt zwischen dem des Quarzglases und dem der Elektrodenschäfte. Derartige Cermetröhren sind allerdings für eine Anwendung bei Hochdruckentladungslampen mit höheren Leistungsaufnahmen nicht geeignet, weil dei diesen Lampen die Elektrodenschäfte während des Einschmelzen der Dichtungsfolien sehr hohen Temperaturen ausgesetzt sind, denen die Cermetröhren nicht standhalten würden.

Aus der GB-PS 1 515 583 ist bekannt, die Elektrodenschäfte mit einem gewendelten Molybdän- oder Wolframdraht zu umgeben, um ein Verkleben des Quarzglases mit dem Elektrodenschaft zu vermeiden. Allerdings ist die Herstellung, das Aufziehen und die Fixierung der Wendeln sehr aufwendig.

In der GB-A 682 376 wird eine Hochdruckentladungslampe offenbart, deren Elektrodenschäfte nicht direkt mit den im gläsernen Kolbenhals eingeschmolzenen Molybdändichtungsfolien verschweißt sind, sondern über je eine zylindrische Hülse, mit den Molybdändichtungsfolien mechanisch und elektrisch leitend verbunden ist. Ein Ende dieser zylindrischen Hülse ragt in den Innenraum der Lampe hinein und trägt den Elektrodenschaft, während ihr anderes Ende mit der im Kolbenhals eingeschmolzenen Molybdändichtungsfolie verschweißt ist. Auf diese Weise wird ein ausreichender Abstand des Elektrodenschaftes zum Lampenkolben erreicht, so daß ein Verkleben von Elektrodenschaft mit Quarzglas des Kolbenhalses nicht vorkommen kann. Die zylindrische Hülse besteht aus einer dünnen, hochtemperaturbeständigen, gerollten Metallfolie, deren thermischer Ausdehnungskoeffizient dem des Quarzglases ähnlich ist, so daß keine nennenswerten mechanischen Spannungen beim Erhitzen des Lampengefäßes auftreten. Allerdings ist dieses Elektrodensystem aufgrund seiner zu geringen mechanischen Stabilität, insbesondere für Hochdruckentladungslampen hoher Leistungsaufnahme (im KW-Bereich), ungeeignet.

Die DE-A 1 489 616 beschreibt eine Hochdruckentladungslampe mit zwei gegenüberliegenden Kolbenhälsen, in die jeweils ein Elektrodensystem integriert ist. Jedes Elektrodensystem besitzt einen Elektrodenschaft, zwei Molybdänscheiben und mehrere gasdicht im Kolbenhals eingeschmolzene Molybdändichtungsfolien. Der Elektrodenschaft ist über einen Gewindebolzen mechanisch und elektrisch leitend mit einer ersten Molybdänscheibe verbunden, während die zweite Molybdänscheibe über ein Anschlußstück mit den Stromzuführungen verbunden ist. Die streifenartig aufgeschlitzten Enden der bandartigen Molybdändichtungsfolien sind mit den beiden Molybdänscheiben elektrisch leitend verschweißt, so daß eine elektrisch leitende Verbindung zwischen der Elektrode und der zugehörigenden Stromzuführung besteht. Die Gewindebolzen minimieren während des Lampenbetriebes durch die unterschiedlichen thermischen Ausdehnungskoeffizienten von Quarzglas und Elektrodenschaft auftretende mechanische Spannungen. Allerdings besteht auch bei der hier offenbarten Lampe die Gefahr, daß beim Einschmelzen der Elektrodensysteme erweichtes Quarzglas an die Elektrodenschäfte anfällt und beim Erkalten durch die wegen der unterschiedlichen thermischen Ausdehnungskoeffizienten von Quarzglas und Elektrodenschaft verursachten mechanischen Spannungen Risse im Kolbenhals auftreten.

Es ist die Aufgabe der Erfindung, eine Hochdruckentladungslampe bereitzustellen, bei der eine Rißbildung im Bereich der der Kolbenhälse durch an die Elektrodenschäfte anfallendes Quarzglas vermieden wird.

Diese Aufgabe wird erfindungsgemäß durch die kennzeichenden Merkmale des Anspruchs 1 bzw. des Anspruchs 2 gelöst. Weitere vorteilhafte Merkmale der Erfindung sind in den abhängigen Ansprüchen aufgeführt.

Während der Einschmelzung der Dichtungsfolien kann das Quarzglas der Kolbenhälse bei den erfindungsgemäßen Lampen lediglich die hochtemperaturbeständigen Metallfolien berühren, die die Elektrodenschäfte und die Stromzuführungsteile umgeben.

Die dünnen Metallfolien wirken als Puffer zwischen dem jeweiligen Elektrodenschaft bzw. den Stromzuführungsteilen und dem Quarzglas des entsprechenden Kolbenhalses. Untersuchungen haben ergeben, daß durch die Profilierung der Oberflächen dieser Metallfolien keine oder nur geringfügige mechanische Spannungen auf die Quarzglaswandung während der Erwärmung des Entladungsgefäßes übertragen werden. Aufgrund der Profilierung erhalten die Metallfolien Federeigenschaften und bilden eine elastische Zwischenlage zwischen den Elektrodenschäften bzw. den Stromzuführungsteilen und der Quarzglaswand, so daß die mechanischen Beanspruchungen durch die extrem unterschiedlichen thermischen Ausdehnungskoeffizienten von Quarz und Wolfram bzw. Molybdän von den Profilfolien aufgenommen werden können. Außerdem erlauben die Profilfolien eine genauere Einhaltung des Elektrodenabstandes und eine bessere axiale Ausrichtung des Elektrodensystems im Kolbenhals. Die vor dem Einschmelzen noch losen Quarzglaseinschmelzkapillaren werden durch die Profilfolien fixiert, d.h., sie brauchen nicht durch zusätzliche Maßnahmen, wie z.B. Haltefahnen, festgeklemmt werden.

Vorzugsweise werden, wegen ihrer relativ einfachen Herstellung und guten Verarbeitungseigenschaften, dünne Molybdänfolien verwendet, die ein- bis zweimal um die Elektrodenschäfte und die Stromzuführungen gewunden sind.

Die Erfindung wird anhand mehrerer bevorzugter Ausführungsbeispiele näher erläutert. Es zeigen:
- Figur 1: einen Längsschnitt durch einen Teil des Entladungsgefäßes einer erfindungsgemäßen Hochdruckentladungslampe nach einem ersten Ausführungsbeispiel
- Figur 2: einen Längsschnitt durch eine erfindungsgemäße Hochdruckentladungslampe nach einem zweiten Ausführungsbeispiel
- Figur 3: eine Draufsicht auf das Elektrodensystem der Hochdruckentladungslampe aus Figur 2
- Figur 4: einen Querschnitt durch eine Elektrodeneinschmelzung einer Hochdruckentladungslampe nach einem dritten Ausführungsbeispiel
- Figur 5: einen Querschnitt durch die Elektrodeneinschmelzung der Figur 4 entlang der Ebene AB
- Figur 6: eine schematische Darstellung des Oberflächenprofils der Metallfolien.

Die Figur 1 zeigt einen Längsschnitt durch den die Erfindung betreffenden Teil einer Hochdruckentladungslampe, insbesondere einer 24 000 Watt-Metallhalogenid-Entladungslampe.

Das Entladungsgefäß 1 besteht aus Quarzglas und besitzt einen Entladungsraum 2 mit einem Volumen von ungefähr 250 cm³. Auf gegenüberliegenden Seiten des Entladungsraumes 2 sind zwei zylindrische Kolbenhälse 3 mit einem Außendurchmesser von 22 mm angeordnet, von denen in der Figur nur einer ausschnittsweise abgebildet ist. Zwei Elektrodenschäfte 4 aus Wolfram erstrecken sich jeweils vom Entladungsraum 2 in einen Kolbenhals 3 und sind dort jeweils mit einer ca. 5 mm dicken Molybdänscheibe 7 verlötet. Der Durchmesser der Elektrodenschäfte 4 beträgt ca. 6 mm. Mit der Molybdänscheibe 7 sind vier Dichtungsfolien 5 aus Molybdän verschweißt, die gleichmäßig auf der Mantelfläche eines hohlen Quarzglasstabes 8 angeordnet sind. Die Dichtungsfolien 5 bilden mit dem Quarzglas des Kolbenhalses 3 und des hohlen Stabes 8 eine gasdichte Einschmelzung. Beide Elektrodenschäfte 4 werden im Kolbenhalsbereich jeweils von einer dünnen Molybdänfolie 6 umhüllt, die 1,5-mal um den Umfang der Elektrodenschäfte 4 gewunden ist und sich mindestens vom im Kolbenhals 3 befindlichen Ende des Elektrodenschaftes 4 bis zur Öffnung des Kolbenhalses 3 erstreckt. Die Dicke der Molybdänfolien 6 und der Durchmesser des Elektrodenschaftes 4 sind in der Figur, die lediglich zur schematischen Darstellung des Lampenaufbaus dient, nicht maßstabsgetreu abgebildet. Außerdem weisen beide Oberflächen der Molybdänfolien 6 jeweils ein regelmäßiges Profil auf, was aus den Figuren 1 bis 5 nicht ersichtlich ist. Die Profile in den Oberflächen der Folien 6 entstehen durch Walzen der Molybdänfolien 6. Im nicht gewalzten Zustand beträgt die Dicke dieser Folien ca. 22 »m. Das Profil in der dem Quarzglas zugewandten Oberfläche der Molybdänfolien 6 ist in Figur 6 schematisch dargestellt und weiter unten im Text, beim nächsten Ausführungsbeispiel, näher erläutert.

Die Figur 2 zeigt einen Längsschnitt durch eine erfindungsgemäße Metallhalogenidentladungslampe nach einem zweiten Ausführungsbeispiel. Sie besitzt eine elektrische Leistungsaufnahme von ca. 12 kW. Das Entladungsgefäß 9 besteht aus Quarzglas und weist einen Entladungsraum 10 und zwei axialsymmetrisch angeordnete Kolbenhälse 11 auf. Zwei Elektrodenschäfte 12 aus Wolfram erstrecken sich vom Entladungsraum 10 in jeweils einen Kolbenhals 11 und sind dort mit ihrem angeflachten Ende 13 mit jeweils zwei parallel verlaufenden Dichtungsfolien 14 aus Molybdän verschweißt, die den elektrischen Kontakt zu den Stromzuführungen 15 herstellen und mit dem Quarzglas der Kolbenhälse 11 eine gasdichte Einschmelzung bilden. Beide Elektrodenschäfte 12 werden im Bereich der Kolbenhälse 11 von je einer Hülse 16 umgeben, die jeweils aus einer gerollten, profilierten Molybdänfolie bestehen, die die Mantelfläche der Elektrodenschäfte 12 mindestens einmal, vorzugsweise 1,25-mal umgeben. Die Hülsen 16 sind an je zwei Punkten mit dem entsprechenden Elektrodenschaft 12 verschweißt und erstrecken sich von dessen angeflachtem Ende 13 bis in den Entladungsraum 10 hinein. Die Seitenflächen der angeflachten Enden 13 beider Elektrodenschäfte 12, die nicht mit den Dichtungsfolien 14 verschweißt sind, werden zusätzlich von einer U-förmig gebogenen, profilierten Molybdänfolie 17 umhüllt, die mit der Hülse 16 des entsprechenden Elektrodenschaftes 12 abschließt. Außerdem werden auch die Stromzuführungen 15, soweit sie innerhalb der Kolbenhälse 11 verlaufen, von jeweils einer dünnen profilierten Molybdänfolie 18 umgeben.

Die Molybdänfolien weisen vor der Prägung des Profils eine Dicke von ungefähr 20 »m auf. Nach der Profilprägung erhöht sich ihre Dicke, je nach Ausführungsbeispiel, um den Faktor 1,2 bis 5.

Das Profil der Molybdänfolien für die Hülsen 16 und für die Umhüllungen 17, 18 besteht aus einer ersten Schar von parallelen Rillen, die eine zweite Schar von parallelen Rillen unter einem Winkel von ca. 60° schneidet. Der Abstand zweier benachbarter Rillen aus einer Schar beträgt ungefähr 1 mm (Figur 6).

Die Erfindung ist nicht auf die beiden Ausführungsbeispiele beschränkt. Beispielsweise können die Metallfolien 6, 16, 17, 18 auch aus Tantal oder Wolfram oder aus Legierungen der drei Metalle Molybdän, Wolfram und Tantal bestehen und ihre Dicke kann bis zu 200 »m betragen.

Die Umhüllung der Elektroden und der Stromzuführungen mit profilierten Molybdänfolien hat sich nicht nur bei den Metallhalogenidentladungslampen der obigen Ausführungsbeispiele bewährt, sondern läßt sich auch bei anderen Hochdruckentladungslampen, insbesondere Quecksilberdampf- und bei Xenonhöchstdruckentladungslampen (Kurzbogenlampen) mit Erfolg anwenden.

Figur 4 zeigt als drittes Ausführungsbeispiel einen Querschnitt durch eine Elektrodeneinschmelzung einer Quecksilberdampf- oder Xenonhöchstdruckentladungslampe, die für Stromstärken größer als 20 A ausgelegt ist. Von der erfindungsgemäßen Hochdruckentladungslampe ist in Figur 4 nur ein Teil des Entladungsgefäßes 19 und einer der beiden Kolbenhälse 20, die ebenso wie das Entladungsgefäß 19 aus Quarzglas bestehen, abgebildet.

In jedem der beiden axialsymmetrisch angeordneten Kolbenhälse 20 ist ein Elektrodensystem gasdicht eingeschmolzen. Die Elektrodensysteme besitzen einen Elektrodenkopf 21 aus Wolfram, der mit einem Elektrodenschaft 22 aus Wolfram verschweißt oder verlötet ist. An das freie Ende des Elektrodenschaftes 22 ist eine 5 mm dicke Molybdänscheibe 23 angelötet. Zum Elektrodensystem gehören außerdem vier Molybdändichtungsfolien 24, die gleichmäßig entlang des Umfanges der Molybdänscheibe 23 angeordnet und an jeweils einem ihrer Enden mit dieser verschweißt sind. Das andere Ende der Molybdändichtungsfolien 24 ist mit einer zweiten, 5 mm dicken Molybdänscheibe 25 verschweißt, die ihrerseits fest mit einer Stromzuführung 26 aus Molybdän verschweißt oder verlötet ist. Der Leerraum zwischen den beiden Molybdänscheiben 23, 25 wird von zwei Einschmelzkapillaren 27, 28 aus Quarzglas ausgefüllt, die das über die Molybdänscheibe 25 in Richtung des Entladungsraumes hinausragende Blindstück 26a der Stromzuführung 26 koaxial umhüllen. Das Blindstück 26a dient zur Wärmeableitung und zur Ausrichtung sowie zur Fixierung der Stromzuführung 26. Die äußere Einschmelzkapillare 28 ist an ihrem Ende, das dem Entladungsraum zugewandt ist, verschlossen. Die vier Dichtungsfolien 24 liegen an der äußeren Mantelfläche der Einschmelzkapillare 28 an. Der Zwischenraum zwischen der inneren Einschmelzkapillare 27, die nur als Einschmelzhilfe dient, und dem Blindstück 26a der Stromzuführung 26 wird von einer dünnen, profilierten Molybdänfolie 29 ausgefüllt, die die Mantelfläche der Stromzuführung 26 in diesem Bereich vollständig umgibt. Das vom Entladungsraum abgewandte Ende der Stromzuführung 26 und der Elektrodenschaft 22 werden im Bereich des Kolbenhalses 20 jeweils von einem Einschmelzring 30, 31 einer Quarzglaskapillare umhüllt, die beim Einschmelzvorgang mit dem Quarzglas des Kolbenhalses 20 verschmelzen. Eine direkte Berührung des Elektrodenschaftes 22 und der Stromzuführung 26 mit den Einschmelzringen 30, 31 wird durch zwei dünne, profilierte Molybdänfolien 32, 33 verhindert, die den Zwischenraum zwischen den Einschmelzringen 30, 31 und dem Elektrodenschaft 22 bzw. der Stromzuführung 26 ausfüllen und deren Mantelfläche in diesem Bereich vollständig umgeben.

Die Mantelflächen der beiden Molybdänscheiben 23, 25 werden jeweils von einer Hülse 34, 35 aus profilierter Molybdänfolie umgeben. Ebenso werden auch die Deckflächen der Molybdänscheiben 23, 25, die den Einschmelzringen 30, 31 zugewandt sind, von jeweils einer dünnen profilierten Molybdänfolie 36, 37 abgedeckt.

Die verwendeten profilierten Molybdänfolien besitzen das gleiche Profil wie die Folien des zweiten Ausführungsbeispiels. Auch die Dicke der hier verwendeten Molybdänfolien stimmt mit diesen überein.

## Patentansprüche

1. Hochdruckentladungslampe mit
- einem rotationssymmetrischen Entladungsgefäß (9) aus Quarzglas, das einen Entladungsraum (10) sowie zwei auf gegenüberliegenden Seiten des Entladungsraumes (10) angeordnete zylindrische Kolbenhälse (11) aufweist,
- einem ionisierbaren Gas oder Gasgemisch mit evtl. weiteren Füllungsbestandteilen wie z. B. Quecksilber und Metallhalogeniden im Entladungsraum (10),
- einem Elektrodensystem für jeden Kolbenhals (11), jeweils bestehend aus einer Elektrode, einem im Kolbenhals (11) eingebetteten Elektrodenschaft (12), einer oder mehreren gasdicht im Kolbenhals (11) eingeschmolzenen Dichtungsfolien (14) sowie Stromzuführungen (15), wobei die Dichtungsfolien (14) mit dem Elektrodenschaft (12) verschweißt sind, so daß sie eine elektrisch leitende Verbindung zwischen dem Elektrodenschaft (12) und der Stromzuführung (15) herstellen,
dadurch gekennzeichnet, daß die Elektrodenschäfte (12) und die Stromzuführungen (15) zumindest im Bereich der Kolbenhälse (11) von einer oder mehreren hochtemperaturfesten, mit einem Oberflächenprofil versehenen Metallfolien (16, 17, 18) umhüllt sind.

2. Hochdruckentladungslampe mit
- einem rotationssymmetrischen Entladungsgefäß (1, 19) aus Quarzglas, das einen Entladungsraum (2) sowie zwei auf gegenüberliegenden Seiten des Entladungsraumes (2) angeordnete zylindrische Kolbenhälse (3, 20) aufweist,
- einem ionisierbaren Gas oder Gasgemisch mit evtl. weiteren Füllungsbestandteilen wie z. B. Quecksilber und Metallhalogeniden im Entladungsraum (2),
- einem Elektrodensystem für jeden Kolbenhals (3, 20), jeweils bestehend aus einer Elektrode, einem im Kolbenhals (3, 20) eingebetteten Elektrodenschaft (4, 22), einer Stromzuführung (26), zwei im Kolbenhals (3, 20) angeordneten Molybdänscheiben (7, 23, 25), von denen die eine (7, 23) mit dem Elektrodenschaft (4, 22) und die andere (25) mit der Stromzuführung (26) verlötet ist, und einer oder mehreren Dichtungsfolien (5, 24), die gasdicht im Kolbenhals (3, 20) eingeschmolzen und jeweils an die Mantelflächen der Molybdänscheiben (7, 23, 25) angeschweißt sind, so daß sie eine elektrisch leitende Verbindung zwischen den beiden Molybdänscheiben (7, 23, 25) herstellen,
dadurch gekennzeichnet, daß die Mantelflächen der Molybdänscheiben (7, 23, 25) und die Elektrodenschäfte (4, 22) sowie die Stromzuführungen (26) zumindest im Bereich der Kolbenhälse (3, 20) von einer oder mehreren hochtemperaturfesten, mit einem Oberflächenprofil versehenen Metallfolien (6, 32, 33, 34, 35) umhüllt sind.

3. Hochdruckentladungslampe nach einem der Ansprüche 1 oder 2, dadurch gekennzeichnet, daß die hochtemperaturfesten, mit einem Oberflächenprofil versehenen Metallfolien (6, 16, 18, 32, 33, 34, 35) die Mantelflächen der Elektrodenschäfte (4, 12, 22), der Stromzuführungen (15, 26) bzw. der Molybdänscheiben (7, 23, 25) ein- bis zweilagig umgeben.

4. Hochdruckentladungslampe nach Anspruch 1, dadurch gekennzeichnet, daß die Elektrodenschäfte (12) jeweils ein angeflachtes Ende (13) besitzen, das jeweils mit mindestens einer Dichtungsfolie (14) verschweißt ist, wobei die Oberflächenbereiche der angeflachten Enden (13), die nicht von einer Dichtungsfolie (14) verdeckt werden, von wenigstens einer weiteren hochtemperaturfesten, profilierten Metallfolie (17) vollständig umhüllt sind.

5. Hochdruckentladungslampe nach den Ansprüchen 1, 2 oder 4, dadurch gekennzeichnet, daß die Dicke der hochtemperaturfesten, mit einem Oberflächenprofil versehenen Metallfolien (6, 16, 17, 18, 32, 33, 34, 35) zwischen 20 »m und 200 »m beträgt.

6. Hochdruckentladungslampe nach den Ansprüchen 1, 2 oder 4, dadurch gekennzeichnet, daß die hochtemperaturfesten, mit einem Oberflächenprofil versehenen Metallfolien (6, 16, 17, 18, 32, 33, 34, 35) aus einem der Metalle Molybdän, Tantal oder Wolfram oder aus einer Legierung dieser Metalle bestehen.

7. Hochdruckentladungslampe nach Anspruch 2, dadurch gekennzeichnet, daß die Dicke der Molybdänscheiben (7, 23, 25) 2 mm bis 20 mm beträgt.

## Claims

1. High-pressure discharge lamp comprising
- a rotationally symmetrical quartz-glass discharge vessel (9) which has a discharge space (10) and two cylindrical bulb necks (11) disposed on oppositely situated sides of the discharge space (10),
- an ionizable gas or gas mixture containing, optionally, further filling constituents such as, for example, mercury and metal halides in the discharge space (10),
- an electrode system for each bulb neck (11), comprising in each case an electrode, an electrode shank (12) embedded in the bulb neck (11), one or more sealing foils (14) gastightly fusion-sealed into the bulb neck (11) and current supply leads (15), the sealing foils (14) being welded to the electrode shank (12) so that they produce an electrically conducting connection between the electrode shank (12) and the current supply lead (15),
characterized in that the electrode shanks (12) and the current supply leads (15) are encased, at least in the vicinity of the bulb necks (11), by one or more refractory metal foils (16, 17, 18) provided with a surface profiling.

2. High-pressure discharge lamp comprising
- a rotationally symmetrical quartz-glass discharge vessel (1, 19) which has a discharge space (2) and two cylindrical bulb necks (3, 20) disposed on oppositely situated sides of the discharge space (2),
- an ionizable gas or gas mixture containing, optionally, further filling constituents such as, for example, mercury and metal halides, in the discharge space (2),
- an electrode system for each bulb neck (3, 20), comprising in each case an electrode, an electrode shank (4, 22) embedded in the bulb neck (3, 20), a current supply lead (26), two molybdenum discs (7, 23, 25) which are disposed in the bulb neck (3, 20), of which one (7, 23) is soldered to the electrode shank (4, 22) and the other (25) is soldered to the current supply lead (26), and one or more sealing foils (5, 24) which are gastightly fusion-sealed into the bulb neck (3, 20) and are welded in each case to the circumferential surfaces of the molybdenum discs (7, 23, 25) so that they produce an electrically conducting connection between the two molybdenum discs (7, 23, 25),
characterized in that the circumferential surfaces of the molybdenum discs (7, 23, 25) and the electrode shanks (4, 22), as well as the current supply leads (26), are encased, at least in the vicinity of the bulb necks (3, 20) by one or more refractory metal foils (6, 32, 33, 34, 35) provided with a surface profiling.

3. High-pressure discharge lamp according to one of Claims 1 or 2, characterized in that the refractory metal foils (6, 16, 18, 32, 33, 34, 35) provided with a surface profiling surround the circumferential surfaces of the electrode shanks (4, 12, 22), the current supply leads (15, 26) or the molybdenum discs (7, 23, 25) in one to two layers.

4. High-pressure discharge lamp according to Claim 1, characterized in that the electrode shanks (12) each have a flattened end (13) which is welded in each case to at least one sealing foil (14), the surface regions of the flattened ends (13) which are not covered by a sealing foil (14) being completely encased by at least one further refractory profiled metal foil (17).

5. High-pressure discharge lamp according to Claims 1, 2 or 4, characterized in that the thickness of the refractory metal foils (6, 16, 17, 18, 32, 33, 34, 35) provided with a surface profiling is between 20 »m and 200 »m.

6. High-pressure discharge lamp according to Claims 1, 2 or 4, characterized in that the refractory metal foils (6, 16, 17, 18, 32, 33, 34, 35) provided with a surface profiling comprise one of the metals molybdenum, tantalum or tungsten or an alloy of said metals.

7. High-pressure discharge lamp according to Claim 2, characterized in that the thickness of the molybdenum discs (7, 23, 25) is 2 mm to 20 mm.

## Revendications

1. Lampe à décharge haute pression comportant
- une enceinte de décharge (9) à symétrie de révolution, en verre quartzeux, qui comprend un espace de décharge (10) ainsi que deux cols cylindriques (11) d'ampoule, disposés sur des côtés opposés de l'espace de décharge (10),
- un gaz ou un mélange gazeux ionisable contenant éventuellement d'autres constituants de remplissage, comme par exemple du mercure et des halogénures métalliques, dans l'espace de décharge (10),
- un système d'électrode pour chaque col (11) de l'ampoule, constitué respectivement par une électrode, une tige d'électrode (12) enchâssée dans le col (11) de l'ampoule, une ou plusieurs feuilles d'étanchéité (14) scellées par fusion, d'une manière étanche aux gaz, dans le col (11) de l'ampoule, ainsi que des entrées de courant (15), les feuilles d'étanchéité (14) étant soudées à la tige d'électrode (12), de sorte qu'elles établissent une liaison électriquement conductrice entre la tige d'électrode (12) et l'entrée de courant (15),
caractérisée par le fait que les tiges d'électrodes (12) et les entrées de courant (15) sont enveloppées, au moins dans la zone des cols (11) de l'ampoule, d'une ou plusieurs feuilles métalliques (16,17,18) résistantes aux températures élevées et pourvues d'un profil de surface.

2. Lampe à décharge haute pression comportant
- une enceinte de décharge à symétrie de révolution (1,19) réalisée en verre quartzeux, qui possède un espace de décharge (2) ainsi que deux cols cylindriques (3, 20) d'ampoule, disposés sur des côtés opposés de l'espace de décharge (2),
- un gaz ou un mélange gazeux ionisable comportant éventuellement d'autres constituants de remplissage, comme par exemple du mercure et des halogénures métalliques, dans l'espace de décharge (2),
- un système d'électrode pour chaque col (3,20) de l'ampoule, constitué respectivement par une électrode, une tige d'électrode (4,22) enchâssée dans le col (3,20) de l'ampoule, une entrée de courant (26), deux disques de molybdène (7,23,25) disposés dans le col (3,20) de l'ampoule et dont l'un (7,23) est fixé par brasage à la tige d'électrode (4,22) et dont l'autre (25) est fixé par brasage à l'entrée de courant (26), et une ou plusieurs feuilles d'étanchéité (5,24), qui sont scellées par fusion, d'une manière étanche aux gaz, dans le col (3,20) de l'ampoule et sont soudées respectivement aux surfaces latérales des disques de molybdène (7,23,25), de sorte qu'elles établissent une liaison électriquement conductrice entre les deux disques de molybdène (7,23,25),
caractérisée par le fait que les surfaces latérales des disques de molybdène (7,23,25) et les tiges d'électrode (4,22) ainsi que les entrées de courant (26) sont enveloppés, au moins dans la zone des cols (3,20) de l'ampoule, d'une ou plusieurs feuilles métalliques (6,32,33,34,35) résistantes aux températures élevées et comportant un profil de surface.

3. Lampe à décharge haute pression suivant l'une des revendications 1 ou 2, caractérisée par le fait que les feuilles métalliques (6,16,18,32,33,34,35), qui résistent aux températures élevées et sont pourvues d'un profil de surface, entourent sous la forme d'une ou de deux couches les surfaces latérales des tiges d'électrodes (4,12,22), des entrées de courant (15,26) et des disques de molybdène (7,23,25).

4. Lampe à décharge haute pression suivant la revendication 1, caractérisée par le fait que les tiges d'électrodes (12) possèdent chacune une extrémité aplatie (13), qui est soudée respectivement à au moins une feuille d'étanchéité (14), les zones superficielles des extrémités aplaties (13) , qui ne sont pas recouvertes par une feuille d'étanchéité (14), étant complètement enveloppées par au moins une autre feuille métallique profilée (17), qui résiste aux hautes températures.

5. Lampe à décharge haute pression suivant les revendications 1, 2 ou 4, caractérisée par le fait que l'épaisseur des feuilles métalliques (6,16,17,18,32,33,34, 35), qui résistent aux températures élevées et possèdent un profil de surface, est comprise entre 20 mm et 200 mm.

6. Lampe à décharge haute pression suivant les revendications 1, 2 ou 4, caractérisée par le fait que les feuilles métalliques (6,16,17,18,32,33,34,35), qui résistent aux hautes températures et possèdent un profil de surface, sont constituées par l'un des métaux : molybdène, tantale ou tungstène ou par un alliage de ces métaux.

7. Lampe à décharge haute pression suivant la revendication 2, caractérisée par le fait que l'épaisseur des disques de molybdène (7,23,25) est comprise entre 2 mm et 20 mm.
